# EUROPÄISCHE PATENTSCHRIFT

(11) **EP 0 672 588 B1**
(45) Veröffentlichungstag und Bekanntmachung des Hinweises auf die Patenterteilung: **28.05.1997**
(21) Anmeldenummer: 95103933.8
(22) Anmeldetag: 17.03.1995
(51) Int. Cl.: B65B 67/12

(54) **Traggestell zum Einhängen von Säcken**
Supporting frame for holding bags
Cadre de support pour la suspension de sacs

(30) Priorität: 19.03.1994 DE 4409553
(43) Veröffentlichungstag der Anmeldung: 20.09.1995
(73) Patentinhaber: HAMMERLIT GMBH, D-26789 Leer/Ostfriesland (DE)
(72) Erfinder: Meseke, Curt Th., D-26789 Leer (DE); Winkler, Winfried, D-52076 Aachen (DE)
(74) Vertreter: Rehders, Jochen, Dipl.-Ing.

(56) Entgegenhaltungen:
- DE-A- 4 225 937
- DE-C- 3 512 811
- DE-U- 9 110 929
- GB-A- 1 533 744

## Beschreibung

Die Erfindung betrifft ein Traggestell zum Einhängen von Säcken mit einem den oberen Sackrand haltenden Tragteil. Dieser Tragteil kann gemäß dem deutschen Patent 35 12 811 der Anmelderin aus zwei in waagerechter Ebene gegeneinander federnden, in ihrer Ausgangslage parallel zueinander gelegenen und an ihren Enden gelenkig miteinander verbundenen Federleisten bestehen, die sich durch das Schwenken eines Schwenkteils öffnen lassen, um einen Sack einzuhängen und um den Sack mit Abfall oder verschmutzter Wäsche zu füllen.

Das Traggestell kann auch aus einem an einer Halterung, z. B. Stützbeinen befestigten Tragring bestehen, über den der obere Sackrand gehängt wird. Ein derartiges Traggestell ist in der deutschen Offenlegungsschrift 32 34 039 beschrieben.

Sowohl bei der Ausführungsform gemäß dem deutschen Patent 35 12 811 als auch bei der Ausführungsform gemäß der deutschen Offenlegungsschrift 32 34 039 muß der Umfang des einzuhängenden Sacks ziemlich genau dem Umfang des Tragteils entsprechen, damit der Sack durch einfaches Umschlagen des Sackrandes über den Tragteil, der ggf. mit einem Haftbelag versehen sein kann, gehalten wird. Häufig stehen indessen keine genau passenden Säcke zur Verfügung, vielmehr können die zur Verfügung stehenden Säcke zu groß sein, so daß der Sackrand nur locker auf dem Tragteil aufliegt und beim Füllen des Sacks nicht gehalten wird, sondern durch die Öffnung des Tragteils hindurchgleitet.

In der deutschen Gebrauchsmusterschrift G 91 10 929.9 ist ein Traggestell beschrieben, das ähnlich wie das in der deutschen Offenlegungsschrift 32 34 039 beschriebene gestaltet ist. Ein Haftring aus gummielastischem Werkstoff mit zwei parallelen Schlitzen ist mit einem seiner Schlitze auf dem Tragring aufgespannt, während der andere, äußere Schlitz zum Einklemmen eines nach außen umgeschlagenen Randbereichs eines Sacks dient.

Der Erfindung liegt die Aufgabe zugrunde, ein verbessertes Traggestell zum Einhängen von Säcken zu schaffen, das dazu geeignet ist, auch größere Säcke als den Abmessungen des Tragteils entspricht, zu verwenden.

Ausgehend von dieser Aufgabenstellung wird bei einem Traggestell zum Einhängen von Säcken mit einem den oberen Sackrand haltenden Tragteil aus zwei in waagerechter Ebene gegeneinander federnden in ihrer Ausgangslage parallel zueinander gelegenen und an ihren Enden mittels Gelenke miteinander verbundenen Federleisten vorgeschlagen, erfindungsgemäß wenigstens eine nach außen überstehende Tasche oder wenigstens ein Paar vorstehende, einendig mit den Federleisten verbundene, mit ihren freien Enden benachbarte, elastisch verformbaren Zungen im Bereich wenigstens eines der Gelenke zum Aufnehmen und Festhalten von überschüssigen Bereichen des Sackrandes vorzusehen. Ebenso ist es möglich, ausgehend von dieser Aufgabenstellung bei einem Traggestell zum Einhängen von Säcken mit einem den oberen Sackrand haltenden, etwa quadratisch mit abgerundeten Ecken als Tragring ausgebildeten Tragteil erfindungsgemäß wenigstens eine, in wenigstens einer Ecke des Tragteils angeordnete, nach außen überstehende Tasche oder wenigstens ein Paar vorstehende, einendig mit dem Tragteil verbundene, mit ihren freien Enden benachbarte, elastisch verformbare Zungen zum Aufnehmen und Festhalten von überschüssigen Bereichen des Sackrandes vorzusehen.

Zwischen die benachbarten Zungen werden die überschüssigen Bereiche des Sackrandes hineingezogen und festgeklemmt, während sie bei der Tasche von unten, von oben oder seitlich hineingestopft und festgeklemmt werden, so daß der restliche Bereich des Sackrandes in der üblichen Weise straff am Tragteil anliegt und um diesen umgeschlagen bleibt. Der Sack bleibt somit im Tragteil sicher gehalten, auch wenn der Umfang des Sackes größer als der Umfang des Tragteils ist.

Die Öffnung der Tasche kann nach oben, vorzugsweise jedoch nach unten gerichtet sein, so daß der Sackrand zunächst über den oberen Rand des Tragteils umgeschlagen und dann von unten in die Tasche hineingestopft wird.

Der Tragteil kann einen Haftbelag aus gummiartigem Werkstoff aufweisen, mit dem sich wenigstens ein nach außen überstehendes Paar Zungen oder eine nach außen überstehende Tasche einstückig formen läßt. Das Paar Zungen oder die Tasche(n) kann (können) jedoch auch gesondert, einzeln hergestellt sein und sich abnehmbar am Tragteil befestigen z. B. aufstecken lassen.

Wird ein Traggestell mit einem etwa quadratisch mit abgerundeten Ecken als Tragring ausgebildeten Tragteil verwendet, kann ein Paar Zungen oder eine Tasche in jeder Ecke des Tragrings angeordnet sein.

Wird ein Traggestell mit einem Tragteil aus zwei in waagerechter Ebene gegeneinander federnden, in ihrer Ausgangslage parallel zueinander gelegenen und an ihren Enden gelenkig miteinander verbundenen Federleisten verwendet, können je ein Paar Zungen oder je eine Tasche an den Enden der Federleisten angeordnet sein.

Vorzugsweise kann die Tasche nach Art einer Epaulette mit einer eine Ecke des Tragrings oder ein Ende der Federleiste umgreifenden, abgeschrägten, einen nach unten offenen Zwischenraum bildenden Wand gestaltet sein, die zur Verbesserung des Halts von Teilen des Sackrandes einen unteren, nach innen in den Zwischenraum einklappbaren Randbereich der Wand oder in der Tasche widerhakenähnliche Elemente, wie Zungen, aufweisen kann.

Bei Verwendung eines Traggestells mit einem Tragteil aus zwei in waagerechter Ebene gegeneinander federnden, in ihre Ausgangslage parallel zueinander gelegenen und an ihren Enden gelenkig miteinander verbundenen Federleisten können die Taschen Öffnungen zum Durchstecken von Scharnierstiften für die gelenkige Verbindung der Federleisten aufweisen, wodurch die Taschen unverlierbar gehalten sind.

Die Erfindung wird nachstehend anhand mehrerer in der Zeichnung dargestellter Ausführungsbeispiele des näheren erläutert. In der Zeichnung zeigen:
- Fig. 1: eine Vorderansicht eines Traggestells mit Taschen gemäß einer ersten Ausführungsform,
- Fig. 2: eine Seitenansicht des Traggestells gemäß Fig. 1,
- Fig. 3: eine seitliche Schnittansicht einer ersten Ausführungsform einer Tasche,
- Fig. 4: einen Querschnitt durch die Tasche entlang der Linie IV - IV in Fig. 3,
- Fig. 5: eine Schnittansicht einer zweiten Ausführungsform einer Tasche,
- Fig. 6: eine Schnittansicht einer dritten Ausführungsform einer Tasche,
- Fig. 7: eine perspektivische Darstellung eines Traggestells mit quadratischem Tragring und in den Ecken angeordneten Taschen,
- Fig. 8: eine perspektivische Darstellung eines Traggestells mit quadratischem Tragring und in den Ecken angeordneten Zungenpaaren,
- Fig. 9: eine Seitenansicht einer Federleiste mit Haftbelag und Zungen an den Enden,
- Fig. 10: eine Schnittansicht entlang der Linie X - X in Fig. 9 des Scharnierbereichs eines Federleistenpaares gemäß Fig. 9 in vergrößerter Darstellung.

Das in Fig. 1 dargestellte Traggestell besteht aus einem festen Rahmen 1 aus zwei senkrechten Streben 2, die durch eine Kopfstrebe 4 und eine untere Querstrebe 5 miteinander verbunden sind. Die untere Querstrebe 5 ist in Knotenelemente 6 an den senkrechten Streben 2 eingesetzt. Diese Knotenelemente 6 dienen auch als Halterung für waagerechte Laufrollenträger 7, an deren senkrecht abgebogenen Enden Laufrollen 8 befestigt sind. Gleichartige Laufrollen 8 sind am unteren Ende der senkrechten Streben 2 befestigt. Etwa in der Mitte der waagerechten Laufrollenträger 7 ist ein Schwenkrahmen 9 aus zwei senkrechten Streben 10, einer diese verbindenden Kopfstrebe 11 und einer ein Fußteil bildenden Querstrebe 12 schwenkbar befestigt.

An der Kopfstrebe 4 ist eine Befestigungslasche 13 für eine Federleiste 14 und an der Kopfstrebe 11 eine Befestigungslasche 15 für eine Federleiste 16 befestigt. Diese Federleisten 14, 16 sind an ihren Enden mittels eines Gelenks 17, das Scharnierstifte 18 aufweist, verbunden.

Wird der Fußteil 12 betätigt, schwenkt der Schwenkrahmen 9 in die strichpunktiert dargestellte Stellung aus. Dabei werden die Federleisten 14, 16 gespreizt, so daß sich ein Sack einhängen und mit seinem oberen Sackrand um die Federleisten 14, 16 umschlagen läßt. Damit das Traggestell beim Betätigen des Fußteils 12 nicht wegrollt, wird gleichzeitig eine Bremsplatte 20, die an einer federnden Leiste 19 befestigt ist, gegen den Boden gedrückt. Im Bereich der Gelenke 17 sind Kappen 21 angeordnet, die zwischen ihrer Außenwand und den Gelenken 17 einen Hohlraum bilden, in den sich überschüssige Bereiche des umgeschlagenen Sackrandes einstopfen und festklemmen lassen. Auf diese Weise wird auch ein zu großer Sack sicher gehalten, wenn er gefüllt wird, wozu jeweils der Fußteil 12 zum Auseinanderspreizen der Federleisten 14, 16 betätigt wird.

Die Kappe 21 kann in der in Fig. 3 und 4 dargestellten Weise gestaltet sein. Sie besteht aus einem gummiartigen Material mit einem Haftbelag 22, der sich zumindest bereichsweise entlang der Oberkante der Federleiste 14, 16 erstreckt. Dieser Haftbelag 22 ist über eine Außenwand 23 und geschlitzte Innenwände 24, die Federleiste 16 umgreifend mit dieser verbunden. Eine entsprechende Außenwand 23 und geschlitzte Innenwand 24 umgreift auch die Federleiste 14, wie sich aus Fig. 4 ergibt. Verbunden sind diese Teile mit den Federleisten 14, 16 im Bereich des Gelenks 17, wo sie Öffnungen für Scharnierstifte 18 aufweisen, die durch diese Öffnungen hindurch in das Gelenk 17 gesteckt werden und die Taschen 21 auf diese Weise fest mit dem Tragteil verbinden. Eine abgeschrägte Wand 25 ragt vom Gelenkbereich schräg ab und läßt einen Zwischenraum 26 frei, in den sich überschüssige Sackrandbereiche stopfen und festklemmen lassen.

Die in Fig. 5 dargestellte Ausführungsform einer Tasche 27 weist eine nur im oberen Bereich der Federleisten 14, 16 miteinander verbundene Außenwand 28 und Innenwand 29 auf, so daß sich diese Kappe 27 auf eine Federleiste 14, 16 oder einen Tragring 43 (Fig. 7) aufstecken und bei Bedarf auch abnehmen läßt. Der Zwischenraum 31 wird auch hier durch die abgeschrägte Wand 30 gebildet, die jedoch einen einklappbaren Randbereich 32 aufweist, der mit einem umgeschlagenen Sackrandbereich in den Zwischenraum 31 geklappt wird und dadurch den Sackrandbereich zusätzlich festhält.

Die in Fig. 6 dargestellte Kappe 33 weist zum Aufstecken auf die Federleisten 14, 16 bzw. den Tragring 43 eine Außenwand 34 und eine Innenwand 35, sowie zum Aufnehmen eines Sackrandbereichs im Zwischenraum 37 die abgeschrägte Wand 36 auf. Bei dieser Ausführungsform sind im Zwischenraum 37 widerhakenähnliche Elemente, z. B. in Form von Zungen 38 angeordnet, die ein unbeabsichtigtes Herausziehen des im Zwischenraum 37 eingeklemmten Sackrandbereichs verhindern.

Das in Fig. 7 dargestellte Traggestell 39 besteht aus einer Fußplatte 40 mit darunter angeordneten Laufrollen 41, von der Fußplatte 40 aufragenden Stützbeinen 42 und einen am oberen Ende der Stützbeine 42 befestigten Tragring 43. Dieser Tragring 43 ist etwa quadratisch mit abgerundeten Ecken ausgebildet, und auf jede Ecke ist eine Kappe 44 gesteckt, die, wie in Fig. 3 bis 6 dargestellt, gestaltet sein kann. Der Tragring 43 kann auch einen umlaufenden, im Querschnitt U-förmigen Haftring aufweisen, an den die Kappen 27, 33 oder 44 in den Eckbereichen einstückig angeformt sind.

Das in Fig. 8 dargestellte Traggestell 39 unterscheidet sich von dem in Fig. 7 dargestellten Traggestell nur darin, daß auf die abgerundeten Ecken je ein Zungenpaar 48 aufgesteckt ist, zwischen deren freien Enden Teile des Sackrandes festgehalten werden. Diese Zungenpaare 48 können auch mit einem auf den Tragring 43 aufgesetzten Haftring einstückig geformt sein. Wird ein Sack in das in Fig. 8 dargestellte Traggestell 39 eingehängt und der Sackrand um den Tragring 43 umgeschlagen, lassen sich Teile des Sackrandes zwischen die Zungenpaare 48 ziehen und werden dort festgehalten. Die Sicherung durch die Zungenpaare 48, von denen vier in Fig. 8 dargestellt sind, von denen ggf. jedoch ein Zungenpaar ausreicht, ist sowohl bei einem zum Tragring 43 genau passenden Sack als auch bei einem zu großem Sack geeignet, da sich die überschüssigen Teile eines zu großen Sackes zwischen ein Zungenpaar 48 oder gleichmäßig zwischen alle Zungenpaare 48 ziehen lassen, so daß Säcke unterschiedlicher Größe sicher festgehalten werden.

In Fig. 9 ist eine in Verbindung mit dem Traggestell gemäß Fig. 1 und 2 verwendbare Federleiste 14, 16 in Seitenansicht dargestellt. Die Federleiste 14, 16 ist auf ihrer ganzen Länge und beidseitig mit einem Haftbelag 22 aus gummiartigem Material versehen und weist an ihren Enden Zungen 48 auf, die mit dem Haftbelag 22 einstückig geformt sind.

Wie aus Fig. 10 ersichtlich ist, ist der Haftbelag 22 beidseitig an einem Einlageblech 45 angeordnet und verbreitert sich wulstartig im Bereich der Schmalseiten des Einlageblechs 45. Die Außenseite des Haftbelags 22 geht in eine Zunge 48 über, die zwischen einer Druckplatte 47 und einem Befestigungsteil des Scharniers 17 mittels Nieten 46, die auch zum Befestigen des Scharniers 17 dienen, gehalten ist. Das freie, verdickte Ende der Zunge 48 liegt mit Eigenspannung auf dem Scharnier 17 auf, läßt sich davon jedoch elastisch abspreizen.

Da jeweils zwei Federleisten 14, 16 an ihren Enden mittels der das Gelenk 17 bildenden Scharniere gelenkig miteinander verbunden sind, liegen zwei Zungen 48 paarweise nebeneinander. Werden die Federleisten 14, 16 wie bezüglich Fig. 1 und 2 beschrieben, gespreizt, läßt sich ein Sack einhängen und mit seinem Rand um die Oberkanten der Federleisten 14, 16 umschlagen. Die Teile des Sackrandes im Bereich der Scharniere 17 lassen sich zwischen die elastischen Zungenpaare 48 ziehen und werden dort festgehalten, unabhängig davon, ob der Umfang des verwendeten Sacks, der Länge der Federleisten 14, 16 entspricht oder größer ist. Eine zusätzliche Sicherung gegen Herausziehen läßt sich dadurch erreichen, daß die über die Oberkante der Federleisten 14, 16 umgeschlagenen Teile des Sackrandes, die sich im Bereich der Scharniere 17 befinden, von unten zwischen den Federleisten 14, 16 und dem Sack eingeschlagen werden, wobei dieser Bereich erneut zwischen die Zungenpaare 48 geklemmt wird.

## Patentansprüche

1. Traggestell zum Einhängen von Säcken mit einem den oberen Sackrand haltenden Tragteil aus zwei in waagerechter Ebene gegeneinander federnden, in ihrer Ausgangslage parallel zueinander gelegenen und an ihren Enden mittels Gelenke (17) miteinander verbundenen Federleisten (14, 16), über die der Sackrand umgeschlagen wird, **gekennzeichnet durch** wenigstens eine nach außen überstehende Tasche (21 27, 33, 41) oder wenigstens ein Paar vorstehende, einendig mit den Federleisten (14, 16) verbundene, mit ihren freien Enden benachbarte, elastisch verformbare Zungen (48) im Bereich wenigstens eines der Gelenke (17) zum Aufnehmen und Festhalten von überschüssigen Bereichen des Sackrandes.

2. Traggestell zum Einhängen von Säcken mit einem den oberen Sackrand haltenden etwa quadratisch mit abgerundeten Ecken als Tragring ausgebildete Tragteil (43), über das der Sackrand umgeschlagen wird, **gekennzeichnet durch** wenigstens eine in wenigstens einer Ecke des Tragteils angeordnete, nach außen überstehende Tasche (21, 27, 33, 44) oder wenigstens ein Paar vorstehende, einendig mit wenigstens einer Ecke des Tragteils (43) verbundene, mit ihren freien Enden benachbarte, elastisch verformbare Zungen (48) zum Aufnehmen und Festhalten von überschüssigen Bereichen des Sackrandes.

3. Traggestell nach Anspruch 1 oder 2, **dadurch gekennzeichnet,** daß am Tragteil (16, 43) ein Haftbelag aus gummiartigem Werkstoff angeordnet ist und wenigstens eine nach außen überstehende Tasche (21, 27, 33, 44) oder ein Paar Zungen (48) einstückig am Haftbelag angeformt ist.

4. Traggestell nach Anspruch 2 oder 3, **dadurch gekennzeichnet,** daß an dem etwa quadratisch mit abgerundeten Ecken als Tragring (43) ausgebildeten Tragteil in jeder Ecke eine Tasche (44) oder ein Paar Zungen (48) angeordnet ist.

5. Traggestell nach einem oder mehreren der Ansprüche 1 bis 4, **dadurch gekennzeichnet,** daß die Tasche (21, 27, 33, 41) nach Art einer Epaulette mit einer eine Ecke des Tragrings (43) oder ein Ende der Federleiste (16) umgreifenden, abgeschrägten, einen nach unten offenen Zwischenraum (26, 31, 37) bildenden Wand (25, 30, 36) gestaltet ist.

6. Traggestell nach Anspruch 5, **dadurch gekennzeichnet,** daß ein unterer Randbereich (32) der Wand (30) nach innen in den Zwischenraum (31) zum Halten von Teilen des Sackrandes einklappbar ist.

7. Traggestell nach einem oder mehreren der Ansprüche 1 bis 6, **dadurch gekennzeichnet,** daß in der Tasche (33) widerhakenähnliche Elemente, wie Zungen (38), zum Halten von Teilen des Sackrandes angeordnet sind.

8. Traggestell nach einem oder mehreren der Ansprüche 1 bis 7, **dadurch gekennzeichnet,** daß die Tasche(n) (27, 33) am Tragteil abnehmbar angeordnet ist (sind).

9. Traggestell nach einem oder mehreren der Ansprüche 1 bis 8, **dadurch gekennzeichnet,** daß die Taschen (21) mit Öffnungen zum Durchstecken von Scharnierstiften (18) für die gelenkige Verbindung (17) der Federleisten (16) versehen sind.

## Claims

1. Supporting frame for holding bags with an support element holding the upper bag edge comprising two spring connectors (14, 16), resilient to one another in horizontal plane, arranged parallel to one another in their initial position and connected together at their ends by hinges (17), by means of which the bag edge is turned over, **characterised by** at least one outwardly projecting pocket (21, 27, 33, 41) or at least one pair of elastically deformable projecting tongues (48) connected at one end with the spring connectors (14, 16) and adjacent to one another at their free ends in the region of least one of the hinges (17) for mounting and securing surplus parts of the bag edge.

2. Supporting frame for holding bags with a support element (43) holding the upper bag edge designed to be roughly quadratic with rounded corners as a support ring by means of which the bag edge is turned over, **characterised by** at least one outwardly projecting pocket (21, 27, 33, 44) arranged in at least one corner of the support element or at least one pair of elastically deformable projecting tongues (48) joined at one end to at least one corner of the support element (43) and adjacent to one another at their free ends for mounting and securing surplus parts of the bag edge.

3. Supporting frame according to claim 1 or 2, characterised in that there is an adhesive layer of rubber-like material on the support element (16, 43) and at least one outwardly projecting pocket (21, 27, 33, 44) or a pair of tongues (48) is formed in one piece on the adhesive layer.

4. Supporting frame according to claim 2 or 3, characterised in that a pocket (44) or a pair of tongues (48) is arranged in each corner on the support element designed to be roughly quadratic with rounded corners as a support ring (43).

5. Supporting frame according to one or more of claims 1 to 4, characterised in that the pocket (21, 27, 33, 41) is designed as a kind of epaulette with a diagonal wall (25, 30, 36) surrounding a corner of the support ring (43) or an end of the spring connector (16) forming an intermediate cavity (26, 31, 37) open at the bottom.

6. Supporting frame according to claim 5, characterised in that a lower edge region (32) of the wall (30) can be folded inwards into the intermediate cavity (31) for holding parts of the bag edge.

7. Supporting frame according to one or more of claims 1 to 6, characterised in that in the pocket (33) barb-like elements such as tongues (38) for holding parts of the bag edge are arranged.

8. Supporting frame according to one or several of claims 1 to 7, characterised in that the pocket(s) (27, 33) is (are) arranged removably on the support element.

9. Supporting frame according to one or more of claims 1 to 8, characterised in that the pockets (21) are provided with openings for inserting hinge pins (18) for the hinge connection (17) of the spring connectors (16).

## Revendications

1. Structure de support pour la suspension de sacs comportant un élément de support maintenant le bord supérieur du sac, fait de deux baguettes de ressort (14, 16) formant ressort l'une par rapport à l'autre dans le plan horizontal, parallèles entre elles dans leur position initiale et reliées entre elles à leurs extrémités au moyen d'articulations (17), sur lesquelles le bord du sac est replié, caractérisée par au moins une poche (21, 27, 33, 41) dépassant vers l'extérieur ou au moins une paire de languettes (48) dépassantes, déformables élastiquement, voisines par leurs extrémités libres, reliées à une extrémité avec les baguettes de ressort (14, 16), dans la région d'au moins l'une des articulations (17), pour recevoir et fixer des zones excédentaires du bord du sac.

2. Structure de support pour la suspension de sacs comportant un élément de support (43) conformé en anneau de support, à peu près carré avec angles arrondis, maintenant le bord supérieur du sac, sur lequel le bord du sac est replié, caractérisée par au moins une poche (21, 27, 33, 44) dépassant vers l'extérieur, située dans au moins un angle de l'élément de support, ou par au moins une paire de languettes (48) dépassantes, déformables élastiquement, voisines par leurs extrémités libres, reliées à une extrémité avec au moins un angle de l'élément de support (43), pour recevoir et fixer des zones excédentaires du bord du sac.

3. Structure de support selon la revendication 1 ou 2, caractérisée en ce que sur l'élément de support (16, 43) est placée une garniture adhésive en matériau du type du caoutchouc et au moins une poche (21, 27, 33, 44), dépassant vers l'extérieur, ou une paire de languettes (48), est formée d'un seul tenant sur la garniture adhésive.

4. Structure de support selon la revendication 2 ou 3, caractérisée en ce que dans chaque angle de l'élément de support, conformé en anneau de support (43), à peu près carré avec angles arrondis, est placée une poche (44) ou une paire de languettes (48).

5. Structure de support selon une ou plusieurs des revendications 1 à 4, caractérisée en ce que la poche (21, 27, 33, 41) est formée à la manière d'une épaulette avec une paroi (25, 30, 36) chanfreinée passant sur un angle de l'anneau de support (43) ou une extrémité de la baguette de ressort (16), formant un espace intermédiaire (26, 31, 37), ouvert vers le bas.

6. Structure de support selon la revendication 5, caractérisée en ce qu'une zone de bordure (32) inférieure de la paroi (30) peut être rabattue vers l'intérieur dans l'espace intermédiaire (31), pour maintenir des parties du bord du sac.

7. Structure de support selon une ou plusieurs des revendications 1 à 6, caractérisée en ce que sont prévus dans la poche (33) des éléments semblables à des crochets, tels que des languettes (38), pour maintenir des parties du bord du sac.

8. Structure de support selon une ou plusieurs des revendications 1 à 7, caractérisée en ce que la (les) poche(s) (27, 33) est (sont) disposée(s) de manière amovible sur l'élément de support.

9. Structure de support selon une ou plusieurs des revendications 1 à 8, caractérisée en ce que les poches (21) sont pourvues d'ouvertures pour le passage de goupilles de charnière (18) pour la liaison articulée (17) des baguettes de ressort (16).
